# EUROPÄISCHE PATENTSCHRIFT

(11) **EP 0 694 688 B1**
(45) Veröffentlichungstag und Bekanntmachung des Hinweises auf die Patenterteilung: **18.03.1998**
(21) Anmeldenummer: 95111153.3
(22) Anmeldetag: 17.07.1995
(51) Int. Cl.: F02F 11/00

(54) **Gehäuseverschlussdeckel**
Casing closing cover
Couvercle de fermeture de carter

(30) Priorität: 29.07.1994 DE 4426910
(43) Veröffentlichungstag der Anmeldung: 31.01.1996
(73) Patentinhaber: CR Elastomere GmbH, D-51379 Leverkusen-Opladen (DE)
(72) Erfinder: Worsley, Roland, D-40764 Langenfeld (DE); Pietsch, Siegfried, Dipl.-Ing., D-51379 Leverkusen (DE)
(74) Vertreter: Glanz, Werner

(56) Entgegenhaltungen:
- EP-A- 0 528 104
- DE-A- 4 216 568
- DE-A- 4 306 452
- DE-U- 9 311 529
- FR-A- 2 644 218
- GB-A- 2 193 270

## Beschreibung

Die Erfindung betrifft einen Gehäuseverschlußdeckel mit einer im Einbauzustand durch den Deckel sich erstreckenden Welle, insbesondere für Kurbelwellen- oder Getriebegehäuse von Kfz-Motoren, bestehend aus einem profilgezogenen Blechkörper mit einer Bodenfläche zur dichten Verbindung mit dem abzudichtenden Gehäuse und einer Umfangsfläche zur Aufnahme einer Dichtung für die Welle.

Die DE 36 34 735 C2 offenbart einen gattungsgemäßen Verschlußdeckel. Der aus einem gezogenen Blechteil herausgeformte Verschlußdeckel weist einen im wesentlichen topfförmigen Querschnitt auf, mit drei in unterschiedlichen axialen Ebenen liegenden Radialflächen, welche stufenförmig zueinander versetzt sind.

Die statische Dichtung ist auf der zweiten Radialfläche angeordnet und mit dieser durch Vulkanisation verbunden. Im Einbauzustand wird der topfförmige Blechkörper mit der als Bodenfläche dienenden Radialfläche gegen das abzudichtende Gehäuse mit Hilfe von durch Löcher steckbare Schrauben verspannt.

Der mit der zweiten Radialfläche verbundene Dichtstreifen aus elastomeren Werkstoff steht zunächst axial so weit vor, daß die erste Radialfläche überragt wird. Beim Verspannen des Gehäuseverschlußdeckels wird der Dichtstreifen axial gegen das abzudichtende Gehäuse gepreßt. Damit der inkompressible Elastomer-Werkstoff ausweichen kann, muß ein Freiraum vorhanden sein. Dieser Freiraum wird durch die stufenförmige Versetzung der ersten und zweiten Radialfläche geschaffen, der Dichtstreifen kann sich somit radial nach innen ausdehnen. Bei der Montage des Gehäuseverschlußdeckels kann auf diese Weise die erste Radialfläche (Bodenfläche) fest an das abzudichtende Gehäuse angeschraubt werden, ohne daß die statische Dichtung zerstört wird. Der im Tiefziehverfahren hergestellte Blechkörper muß zur Anbringung der statischen und dynamischen Dichtung in ein Vulkanisierwerkzeug eingebracht werden. Dieser Arbeitsgang erweist sich als sehr kostspielig. Aus der DE-U-9311529 ist ein Getriebegehäusedeckel mit angespritzter statischer und dynamischer Dichtung bekannt.

Der Erfindung liegt die Aufgabe zugrunde, die Herstellung des erfindungsgemäßen Gehäuseverschlußdeckels im Hinblick auf die Dichtungen zu verbessern.

Diese Aufgabe wird erfindungsgemäß dadurch gelöst, daß der Blechkörper mindestens im Bereich der Kontaktstelle mit dem abzudichtenden Gehäuse eine Beschichtung aufweist, welche als statische Dichtung zwischen Gehäue und Gehäuseverschlußdeckel fungiert, und daß die Dichtung für die Welle als separates Bauteil ausgebildet ist.

Auf diese Weise braucht der Blechkörper nicht mehr in ein Vulkanisierwerkzeug eingelegt zu werden. Die statische und die dynamische Dichtung können unabhängig voneinander hergestellt werden und darüber hinaus auch aus unterschiedlichen Materialien bestehen.

Die Beschichtung des Blechkörpers sollte eine Dicke im Bereich von 0,01 bis 0,2 mm aufweisen und kann aus elastomerem Werkstoff oder aus einem Lack bestehen.

Überdies kann die gesamte Oberfläche des Blechkörpers beschichtet sein. Auf diese Weise können beispielsweise vorgefertigte, d. h. mit einer Beschichtung versehene Blechbänder verwendet werden, aus denen die Blechkörper herausgeformt werden. Die separat hergestellten Dichtungen für die Welle brauchen dann nur noch mit dem Blechkörper verbunden zu werden. Dies können vorgefertigte Polytetrafluorethylen-Dichtscheiben oder Wellendichtringe sein.

Zur Erhöhung der Dichtpressung weist der Blechkörper eine umlaufende Sicke auf, die in Abhängigkeit vom Abstand der Löcher eine unterschiedliche Tiefe aufweist.

Der Blechkörper kann auch als Schutzlippe für die dynamische Dichtung wirken, indem ein radial gerichteter Schenkel sich etwa bis zur abzudichtenden Welle erstreckt.

Die Erfindung ist anhand eines Ausführungsbeispieles in der Zeichnung dargestellt und wird im folgenden näher erläutert.

Es zeigen:
- Figur 1: Vorderansicht eines erfindungsgemäßen Gehäuseverschlußdeckels
- Figur 2: einen Schnitt II - II gemäß Figur 1
- Figur 3: einen Schnitt III - III gemäß Figur 1.

Der in der Figur 1 dargestellte Gehäuseverschlußdeckel 1 dient zur Abdichtung eines Kurbelwellengehäuses eines Kraftfahrzeugmotors. Der Deckel besteht aus einem topfförmigen Blechkörper 2 mit einer Bodenfläche 3 zur dichten Verbindung mit dem Kurbelwellengehäuse (nicht dargestellt.). Zur Befestigung sind durch Löcher 4 steckbare Schrauben 5 vorgesehen (Figur 2).

Erfindungsgemäß ist der Deckel mit einer Beschichtung 6 versehen. Die Beschichtung ist auf der in Kontakt mit dem abzudichtenden Gehäuse kommenden Fläche des Gehäuseverschlußdeckels 1 angeordnet. Sie kann darüber hinaus auch auf der gesamten Oberfläche des Deckels 1 angeordnet sein. Die Dicke der Beschichtung beträgt je nach Beschichtungsart, ob es sich um einen Dichtlack oder um eine Elastomerschicht handelt, zwischen 0,01 bis 0,2 mm. Darüber hinaus ist auf der Bodenfläche 3 des Blechkörpers 2 eine umlaufende Sicke 7 vorgesehen, um so die Dichtpressung lokal zu erhöhen.

Zur dynamischen Abdichtung einer durch den Deckel 1 sich erstreckenden Welle 8 ist eine Dichtscheibe 9 aus einem PTFE-Werkstoff vorgesehen. Diese kann beispielsweise mit Hilfe eines Klemmringes 10 am Gehäuseverschlußdeckel 1 befestigt sein.

Überdies weist der Deckel 1 einen radial gerichteten Schenkel 11 auf, der sich etwa bis zur Oberfläche der Welle 8 erstreckt. Auf diese Weise ist eine Schutzlippenfunktion geschaffen, die den Schmutzanfall von außen verringert.

Zur Erhöhung der statischen Dichtpressung ist die Tiefe der Sicke (7) abhängig vom Abstand der Löcher (4) (Figur 3). Um eine gleichmäßige Pressungsverteilung zu erzeugen, ist bei einem großen Lochabstand eine große Sickentiefe anzustreben.

## Patentansprüche

1. Gehäuseverschlußdeckel (1) mit einer im Einbauzustand durch den Deckel sich erstreckenden Welle (8), insbesondere für Kurbelwellen- oder Getriebegehäuse von Kfz-Motoren, bestehend aus einem profilgezogenen Blechkörper (2) mit einer Bodenfläche (3) zur dichten Verbindung mit dem abzudichtenden Gehäuse und einer Umfangsfläche zur Aufnahme einer Dichtung (9) für die Welle (8), dadurch gekennzeichnet, daß der Blechkörper (2) mindestens im Bereich der Kontaktstelle mit dem abzudichtenden Gehäuse eine Beschichtung (6) aufweist, welche als statische Dichtung zwischen Gehäuse und Gehäuseverschlußdeckel (1) fungiert, und daß die Dichtung (9) für die Welle (8) als separates Bauteil ausgebildet ist.

2. Gehäuseverschlußdeckel nach Anspruch 1, dadurch gekennzeichnet, daß die Dicke der Beschichtung (6) im Bereich von 0,01 bis 0,2 mm liegt.

3. Gehäuseverschlußdeckel nach den Ansprüchen 1 und 2, dadurch gekennzeichnet, daß die Beschichtung (6) aus einem elastomeren Werkstoff besteht.

4. Gehäuseverschlußdeckel nach den Ansprüchen 1 und 2, dadurch gekennzeichnet, daß die Beschichtung (6) aus einem Lack besteht.

5. Gehäuseverschlußdeckel nach mindestens einem der Ansprüche 1 bis 4, dadurch gekennzeichnet, daß die gesamte Oberfläche des Blechkörpers (2) eine Beschichtung (6) aufweist.

6. Gehäuseverschlußdeckel nach mindestens einem der Ansprüche 1 bis 5, dadurch gekennzeichnet, daß zur Erhöhung der statischen Abdichtung der Blechkörper (2) eine umlaufende Sicke (7) aufweist.

7. Gehäuseverschlußdeckel nach mindestens einem der Ansprüche 1 bis 6, dadurch gekennzeichnet, daß die Tiefe der Sicke (7) zwischen den Löchern (4) unterschiedlich ist.

8. Gehäuseverschlußdeckel nach mindestens einem der Ansprüche 1 bis 7, dadurch gekennzeichnet, daß der Blechkörper (2) einen radial gerichteten Schenkel (11) aufweist, der sich etwa bis zur abzudichtenden Welle (8) erstreckt.

## Claims

1. A casing closing cover (1) with a shaft (8) extending through the cover in the installed state, especially for crankshafts or transmission casings of motor vehicle engines, consisting of a sheet metal body (2) with a drawn profile, having a bottom surface (3) for sealed attachment to the casing to be sealed and a peripheral surface for reception of a seal (9) for the shaft (8), characterized in that the sheet metal body (2) has a coating (6) at least in the region of contact with the casing to be sealed, which functions as a static seal between the casing and the casing closing cover (1), and in that the seal (9) for the shaft (8) is formed as a separate component.

2. A casing closing cover according to claim 1, characterized in that the thickness of the coating (6) lies in the range from 0.01 to 0.2 mm.

3. A casing closing cover according to claims and 2, characterized in that the coating (6) consists of an elastomer material.

4. A casing closing cover according to claims 1 and 2, characterized in that the coating (6) consists of a lacquer.

5. A casing closing cover according to at least one of claims 1 to 4, characterized in that the whole surface of the sheet metal body (2) has a coating (6).

6. A casing closing cover according to at least one of claims 1 to 5, characterized in that the sheet metal body (2) has a surrounding bead (7) in order to enhance the static seal.

7. A casing closing cover according to at least one of claims 1 to 6, characterized in that the depth of the bead (7) varies between the holes (4).

8. A casing closing cover according to at least one of claims 1 to 7, characterized in that the sheet metal body (2) has a radial directed web (11) which extends approximately up to the shaft (8) to be sealed.

## Revendications

1. Couvercle de fermeture de boîtier (1) comprenant un arbre (8) s'étendant à l'état monté à travers le couvercle, en particulier pour des boîtiers de vilebrequin ou boîte de vitesse de moteur d'automobile, constitué d'un corps de tôle (2) profilé obtenu par filage, ayant une surface de fond (3) adaptée à venir en liaison étanche avec le boîtier à étanchéifier et une surface périphérique pour la réception d'une garniture d'étanchéité (9) pour l'arbre (8), caractérisé en ce que le corps de tôle (2) comporte au moins dans la zone du point de contact avec le boîtier à étanchéifier un revêtement (6), qui fait fonction de garniture d'étanchéité statique entre le boîtier et le couvercle de fermeture de boîtier (1), et qui réalise la garniture d'étanchéite (9) pour l'arbre (8) sous la forme d'une pièce de montage séparée.

2. Couvercle de fermeture de boîtier selon la revendication 1, caractérisé en ce que l'épaisseur de la couche (6) est située dans le domaine de 0,01 à 0,2 mm.

3. Couvercle de fermeture de boîtier selon les revendications 1 et 2, caractérisé en ce que le revêtement (6) est constitué à partir d'un matériau élastomère.

4. Couvercle de fermeture de boîtier selon les revendications 1 et 2, caractérisé en ce que le revêtement (6) est constitué d'une laque.

5. Couvercle de fermeture de boîtier selon l'une au moins des revendications 1 à 4, caractérisé en ce que la surface totale du corps de tôle (2) présente un revêtement (6).

6. Couvercle de fermeture de boîtier selon l'une au moins des revendications 1 à 5, caractérisé en ce que le corps de tôle (2) présente une nervure périphérique (7) pour augmenter l'étanchéité statique.

7. Couvercle de fermeture de boîtier selon l'une au moins des revendications 1 à 6, caractérisé en ce que la profondeur de la nervure (7) est variable entre les trous (4).

8. Couvercle de fermeture de boîtier selon l'une au moins des revendications 1 à 7, caractérisé en ce que le corps de tôle (2) comporte une bride orientée radialement (11) qui s'étend environ jusqu'à l'arbre (8) à étanchéifier.
